# FASCICULE DE BREVET EUROPEEN

(11) **EP 0 980 948 B1**
(45) Date de publication et mention de la délivrance du brevet: **15.10.2003**
(21) Numéro de dépôt: 99402043.6
(22) Date de dépôt: 11.08.1999
(51) Int. Cl.: E05B 65/20

(54) **Dispositif de montage de commande d'ouverture de porte de véhicule**
Montagevorrichtung für den Türgriff einer Fahrzeugtür
Mounting device for a vehicle door handle

(30) Priorité: 19.08.1998 FR 9810556
(43) Date de publication de la demande: 23.02.2000
(73) Titulaire: ArvinMeritor Light Vehicle Systems-France, 45600 Sully sur Loire (FR)
(72) Inventeur: Arquevaux, Laurent, 45600 Sully sur Loire (FR)
(74) Mandataire: Jacobson, Claude

(56) Documents cités:
- EP-A- 0 276 972
- EP-A- 0 816 604
- DE-A- 3 030 519
- DE-A- 19 619 869
- US-A- 5 531 489

## Description

L'invention concerne le montage des éléments permettant l'ouverture (et la fermeture) des portes des véhicules, notamment des véhicules automobiles.

A l'heure actuelle, le montage de ces éléments et plus généralement de tous les éléments qui équipent les portes des véhicules automobiles est long et fastidieux par suite non seulement du grand nombre de pièces, mais aussi de l'ordre dans lequel le montage doit être effectué, qui limite le nombre des opérations susceptibles d'être réalisées en atelier spécialisé, en un lieu distant, voire éloigné, du lieu de la chaîne de fabrication du véhicule (ex. EP 0 276 972).

L'invention a pour but de remédier à ces inconvénients et de créer un dispositif de montage qui permette la réduction du nombre d'opérations à effectuer sur la chaîne de fabrication du véhicule, grâce à l'utilisation d'un module de porte pré-équipé en atelier, comportant notamment la plupart des pièces constituant le dispositif selon l'invention.

A cette fin, l'invention concerne un dispositif de montage de commande d'ouverture de porte de véhicule pour une porte comportant, au moins, un panneau extérieur de porte adapté pour recevoir une commande d'ouverture extérieure comprenant des moyens d'ouverture manuelle et des moyens d'ouverture par clé, un chant de porte, et un module d'équipement comprenant une plaque support et des éléments d'équipement portés par la plaque support et comportant des éléments de liaison des moyens d'ouverture de la commande d'ouverture à une serrure, dispositif de montage caractérisé en ce qu'il comprend une plaque intermédiaire de montage portée par la plaque support du module entre celle-ci et le panneau extérieur, une commande d'ouverture extérieure, la plaque intermédiaire de montage et la commande d'ouverture extérieure comportant des moyens de solidarisation mutuelle, et des moyens de solidarisation et de pré-positionnement des éléments de liaison des moyens d'ouverture à une serrure.

Grâce à cette structure, le montage de la commande d'ouverture extérieure, ou poignée, connue dans la technique sous le nom de C.O.E., est notablement facilité, et les câbles ou les tiges de liaison de la serrure de porte aux moyens d'ouverture manuelle et d'ouverture par clé peuvent être supportés en étant pré-positionnés de manière à faciliter l'accrochage de leur extrémité libre à la commande d'ouverture extérieure.

Le dispositif selon l'invention peut de plus présenter une ou plusieurs des caractéristiques suivantes:
- les moyens de solidarisation mutuelle de la plaque intermédiaire de montage et de la commande d'ouverture extérieure comprennent des moyens de clipsage mutuel ;
- la plaque intermédiaire de montage comporte une région périphérique formant un contour fermé pour une lumière destinée à l'insertion d'au moins une partie de la commande d'ouverture extérieure comprenant des moyens de solidarisation mutuelle, tandis qu'au moins une autre partie de la commande d'ouverture extérieure s'étend extérieurement au panneau extérieur de la porte ;
- les moyens de solidarisation mutuelle de la plaque intermédiaire de montage comprennent des languettes prolongeant la région périphérique, en saillie vers l'intérieur de la lumière ;
- le dispositif comporte une vis ayant un corps traversant le chant de porte, ce corps comportant un filetage coopérant avec un taraudage porté par la plaque intermédiaire de montage ;
- la plaque intermédiaire de montage est montée sur la plaque support du module en étant à distance de celle-ci et déplaçable en translation parallèlement à elle-même en restant dans un même plan ;
- les moyens de solidarisation mutuelle de la commande d'ouverture extérieure comprennent des doigts coudés comportant une face adaptée pour venir au moins partiellement en vis-à-vis d'une face des languettes de la plaque intermédiaire de montage qui est tournée vers l'intérieur de la porte, et cette face des doigts coudés est inclinée par rapport à la face en vis-à-vis des languettes, de telle sorte que lorsque ces deux faces sont en contact et la plaque intermédiaire de montage est maintenue dans un même plan et susceptible de se déplacer seulement dans ce plan tandis que la commande d'ouverture extérieure est mise dans l'impossibilité de se déplacer dans la même direction que la plaque intermédiaire de montage, le déplacement de la plaque intermédiaire de montage dans au moins une direction prédéterminée entraîne un mouvement de la partie extérieure au panneau extérieur de porte de la commande d'ouverture extérieure en direction du plan de la plaque intermédiaire de montage et son serrage contre le panneau extérieur ;
- la vis s'étend le long d'un axe central parallèle au plan de la plaque intermédiaire de montage, et la rotation de cette vis entraîne un mouvement de la plaque intermédiaire de montage en direction de la tête de la vis et le serrage de la commande d'ouverture extérieure contre le panneau extérieur de porte ;
- la plaque intermédiaire de montage comporte une patte s'étendant perpendiculairement au plan de la plaque et portant le taraudage coopérant avec le filetage de la vis ;
- les moyens de solidarisation et de pré-positionnement des éléments de liaison des moyens d'ouverture à une serrure comprennent un support d'éléments sous la forme d'une patte de la plaque intermédiaire de montage, s'étendant perpendiculairement au plan de la plaque et comportant des fentes pour recevoir les éléments de liaison ;
- les moyens de liaison des moyens d'ouverture à une serrure comportent un manchon présentant extérieurement une gorge de solidarisation aux moyens de solidarisation et de pré-positionnement;
- la plaque intermédiaire de montage est montée sur la plaque support du module et fixe par rapport à elle ;
- les moyens de solidarisation et de pré-positionnement des éléments de liaison des moyens d'ouverture à une serrure comprennent un support d'éléments séparé de la plaque intermédiaire de montage et muni d'une plaque de base comportant des trous traversants pour recevoir les éléments de liaison des moyens d'ouverture à une serrure, et des organes de fixation amovible pour fixer ces moyens de solidarisation à la commande d'ouverture extérieure ;
- les éléments de liaison des moyens d'ouverture à une serrure comprennent au moins un câble souple; et
- les éléments de liaison des moyens d'ouverture à une serrure comprennent au moins une tige.

D'autres caractéristiques et avantages de l'invention ressortiront de la description qui va suivre de formes de réalisation de l'invention et des dessins joints dans lesquels:
- la figure 1 est une vue schématique en perspective d'une partie d'une forme de réalisation d'un dispositif selon l'invention, certaines pièces étant montrées dans une disposition « éclatée »,
- la figure 2 est une section schématique par un plan horizontal (perpendiculaire et longitudinal par rapport à la plaque de montage) montrant la structure générale du dispositif illustré par la figure 1, et
- la figure 3 est une section schématique par un plan également horizontal, selon la ligne III - III de la figure 1, d'un détail du montage d'éléments entrant dans la constitution de la forme de réalisation de cette figure 1.

Le dispositif de montage de commande d'ouverture de porte de véhicule dont une forme de réalisation est illustrée par les dessins est destiné à équiper une porte comportant un panneau extérieur 1 et un chant 2 constitués en général par des tôles, dont une partie est représentée sur les figures.

Le panneau extérieur 1 présente une lumière dans laquelle est insérée partiellement une commande d'ouverture extérieure de porte 3 comprenant des moyens d'ouverture manuelle, par exemple à levier ou à poussoir, et des moyens d'ouverture par clé (mécanique ou autre) non représentés sur les dessins; la commande d'ouverture extérieure de porte 3 comporte un bandeau périphérique 31 destiné à être appliqué extérieurement contre le panneau 1 et recouvrant le bord extérieur de la lumière à des fins esthétiques.

La porte comporte également un module d'équipement non représenté comprenant une plaque support et des éléments d'équipement portés par cette plaque support, notamment, en général, des glissières de vitre, un dispositif lève-vitre manuel ou/et électrique, une poignée d'ouverture, des haut-parleurs, la serrure de porte, etc..

Selon l'invention, le dispositif de montage comprend, outre la commande d'ouverture extérieure 3, une plaque intermédiaire de montage 4 destinée à faciliter la mise en place, la fixation définitive et le branchement de la commande d'ouverture extérieure 3.

Cette plaque intermédiaire de montage 4 est portée par la plaque support du module, et disposée entre celle-ci et le panneau extérieur 1.

La plaque intermédiaire de montage 4 et la commande d'ouverture extérieure 3 comportent chacune des moyens de solidarisation mutuelle 32, 41 par clipsage ou/et par serrage comme on le verra plus précisément dans la suite.

Le dispositif comporte également des éléments de liaison 5 pour relier les moyens d'ouverture de la commande d'ouverture extérieure, ici les moyens d'ouverture manuelle et les moyens d'ouverture par clé, a la serrure (non représentée), ces éléments de liaison 5 pouvant être par exemple à câble souple ou à tringlerie (tiges de liaison). Afin de solidariser et pré-positionner ces éléments 5 par rapport à la plaque intermédiaire 4, celle-ci est de plus munie de moyens appropriés, ici un support sous la forme d'une patte 42 en une seule pièce avec la plaque intermédiaire de montage 4, s'étendant perpendiculairement au plan de la plaque et comportant des fentes pour le passage des éléments de liaison 5.

La plaque intermédiaire de montage 4 a une forme générale rectangulaire et est disposée de telle sorte que sa grande médiane soit sensiblement horizontale lorsque le véhicule repose sur un sol approximativement horizontal; elle présente une lumière 43 également de forme générale rectangulaire en regard de la lumière du panneau extérieur 1, destinée à l'insertion des mêmes parties de la commande d'ouverture extérieure 3, et la région périphérique 44 de la plaque constitue un contour fermé pour cette lumière. Les moyens de solidarisation mutuelle 41 de la plaque intermédiaire 4 sont constitués par des languettes prolong eant la région périphérique de la plaque à l'intérieur du contour de forme générale rectangulaire de la lumière 43 et ainsi en saillie par rapport à la région périphérique 44, vers l'intérieur. Ces languettes 41 sont portées par les deux grands côtés de la région périphérique 44 de la plaque 4; elles présentent ici elles-mêmes une forme rectangulaire, se font vis-à-vis deux à deux, et leurs faces sont au moins approximativement planes et parallèles.

Outre le fait qu'elle est portée par la plaque support du module, la plaque intermédiaire 4 est solidarisée à la porte par une vis 6 dont le corps traverse le chant 2 de celle-ci et comporte un filetage coopérant avec un taraudage porté par la plaque intermédiaire 4 dont un côté vertical de la région périphérique 44 a son bord extérieur prolongé par une patte 45 s'étendant perpendiculairement au plan général de la plaque 4. C'est cette patte 45 qui porte le taraudage pour le filetage de la vis 6, ce taraudage pouvant être usiné directement dans un trou de la patte si l'épaisseur de celle-ci est suffisante, ou dans une pièce 46 rapportée et percée à cette fin en regard d'un tel trou si la patte 45 est trop mince.

Dans la forme de réalisation représentée sur les figures, la plaque intermédiaire de montage 4 est montée sur la plaque support du module à distance de celle-ci et de manière à être déplaçable en translation parallèlement à elle-même en restant dans un même plan, par exemple au moyen de glissières prévues sur la plaque support.

La commande d'ouverture extérieure 3 comporte en tant que moyens de solidarisation mutuelle 32, outre d'éventuels moyens de clipsage déjà mentionnés, des moyens de serrage adaptés pour coopérer avec une ou plusieurs languettes 41 de la plaque intermédiaire. Ces moyens de serrage sont constitués par des doigts coudés en L portés par une face de la commande d'ouverture extérieure 3 tournée vers l'intérieur de la porte et disposés de manière à traverser les lumières du panneau 1 de porte et de la plaque intermédiaire de montage 4. Ces doigts en L 32 ont une branche dont l'extrémité opposée au coude se raccorde à la face de la commande d'ouverture extérieure 3 tournée vers l'intérieur de la porte, et qui est perpendiculaire à cette face; l'autre branche du doigt en L 32 comporte une face adaptée pour venir au moins partiellement en vis-à-vis d'une face d'une languette 41 de la plaque intermédiaire de montage 4 qui est tournée vers l'intérieur de la porte, et cette face du doigt 32, sensiblement plane, est inclinée par rapport à la face en vis-à-vis de la languette 41 et à celle de la commande d'ouverture extérieure, en se rapprochant de cette face de la commande d'ouverture extérieure en allant en direction de la patte 45 taraudée de la plaque intermédiaire, la direction de plus grande inclinaison étant dans un plan perpendiculaire à ceux de la plaque intermédiaire 4 et de la patte taraudée 45; ainsi, lorsque les faces partiellement en vis-à-vis des doigts en L 32 de la commande d'ouverture extérieure 3 et des languettes 41 de la plaque intermédiaire de montage 4 sont en contact, tandis que cette dernière est maintenue dans un même plan par suite de sa solidarisation à la plaque support et que la commande d'ouverture extérieure est mise dans l'impossibilité de se déplacer autrement qu'en éloignement ou en rapprochement de la plaque intermédiaire par suite par exemple d'un contact à frottement avec le panneau extérieur de porte, un déplacement de la plaque intermédiaire 4 dans une direction X (figure 3) dans laquelle la face inclinée du doigt en L 32 converge vers la face de la commande d'ouverture extérieure qui le porte entraîne un mouvement de cette face de la commande d'ouverture extérieure 3 en direction du plan de la plaque intermédiaire de montage 4 (direction Y) et son serrage contre le panneau extérieur 1.

Afin de provoquer le déplacement de la plaque intermédiaire de montage 4 dans son propre plan, la vis 6 s'étend le long d'un axe central horizontal et parallèle au plan de cette plaque 4, et ainsi une simple rotation de la vis dont la tête est en appui contre le chant 2 de la porte et dont le filetage est en prise dans le taraudage de la patte 45, entraîne le mouvement de la plaque intermédiaire de montage 4 vers le chant 2 et le serrage de la commande d'ouverture extérieure 3 contre le panneau extérieur 1 de porte.

Comme on l'a vu par ailleurs, la plaque intermédiaire 4 est munie d'une patte 42 perpendiculaire comportant des fentes pour le passage des éléments de liaison 5. Le but étant de solidariser ces éléments de liaison 5 de telle sorte qu'ils soient pré-positionnés afin de pouvoir être fixés de manière pratique au moyen d'ouverture manuelle et au moyen d'ouverture par clé, les éléments de liaison 5 comportent un manchon extérieur 51 ayant un diamètre extérieur ou une largeur, selon la forme de la section transversale du manchon, supérieure à la largeur de la fente correspondante de la patte, présentant une gorge 52 insérée dans la fente de la patte 42. Ainsi, les éléments de liaison 5 sont en position fixe par rapport à la plaque intermédiaire de montage 4 et suivent celle-ci dans son mouvement, pour provoquer l'accrochage de la région de leur extrémité libre 53 dans un cran du moyen d'ouverture manuelle et du moyen d'ouverture à clé non représentés, respectivement. Afin de permettre un réglage de la longueur des éléments de liaison 5 dépassant au-dessus de la patte 42, il est possible de prévoir une mobilité et un blocage des manchons 51 le long des câbles ou des tiges des éléments de liaison, ou par rapport à la patte 42 de la plaque intermédiaire.

Le montage de la commande d'ouverture extérieure 3 au moyen de ce dispositif est simple, puisque la plaque intermédiaire de montage 4 étant solidarisée à un emplacement prédéterminé approprié de la plaque support du module d'équipement de manière à rester mobile en translation en direction du chant 2 de la porte, les manchons 51 des éléments de liaisons étant insérés dans les fentes, et la plaque support du module étant en place, on présente la commande d'ouverture extérieure à l'emplacement qui lui est dévolu du panneau extérieur 1, et on insère ses doigts coudés en L 32 dans la lumière du panneau extérieur 1 puis dans celle de la plaque intermédiaire de montage 4, en les disposant latéralement aux languettes 41 de cette dernière, on applique la commande d'ouverture extérieure contre le panneau extérieur 1 en la clipsant s'il y a lieu et en la translatant de telle sorte que les faces inclinées des doigts en L 32 viennent partiellement en vis-à-vis des languettes 41, on introduit le corps de la vis dans le chant 2 de la porte et dans le trou taraudé de la plaque intermédiaire de montage 4, et on serre la vis, ce qui provoque le rapprochement de la plaque intermédiaire 4 du chant 2 de la porte, le serrage de la commande d'ouverture extérieure contre le panneau 1 de porte, et l'accrochage des extrémités 53 des éléments de liaison.

Il est de plus possible de prévoir une étanchéification au moyen par exemple d'un joint interposé entre la commande d'ouverture extérieure 3 et le panneau 1 de porte.

En variante (non représentée sur les dessins), la plaque intermédiaire de montage est montée fixe, par exemple collée, sur la plaque support du module d'équipement, et les moyens de pré-positionnement des éléments de liaison 5 des moyens d'ouverture à une serrure comprennent un support séparé muni d'une plaque de base comportant des trous traversants pour recevoir les éléments de liaison 5; des organes de fixation amovible sont prévus pour fixer le support à la commande d'ouverture extérieure, par exemple par clipsage; le support peut ainsi par exemple être réalisé sous la forme d'un boîtier dont une paroi peut être pliée de manière à constituer une ou plusieurs pattes de clipsage ou d'accrochage. Le serrage de la commande d'ouverture extérieure est alors réalisé au moyen d'une vis également insérée dans le chant 2 de la porte.

Cependant, l'invention n'est pas limitée aux formes de réalisation ci-dessus décrites, et on pourra en prévoir d'autres sans sortir de son cadre.

## Revendications

1. Dispositif de montage de commande d'ouverture de porte de véhicule pour une porte comportant au moins un panneau extérieur (1) de porte adapté pour recevoir une commande d'ouverture extérieure (3) comprenant des moyens d'ouverture manuelle et des moyens d'ouverture par clé, un chant (2) de porte, et une plaque intermédiaire de montage (4), ladite plaque intermédiaire de montage (4) et ladite commande d'ouverture extérieure (3) comportant des moyens de solidarisation mutuelle (41, 32), **caractérisé en ce qu'**il comporte un module d'équipement comprenant une plaque-support et des éléments d'équipement portés par la plaque-support, et comportant des éléments de liaison (5) des moyens d'ouverture de la commande d'ouverture (3) à une serrure, ladite plaque intermédiaire de montage (4) étant portée par la plaque-support du module entre celle-ci et le panneau extérieur (1), la plaque intermédiaire de montage (4) et la commande d'ouverture extérieure (3) comportant des moyens de solidarisation et de pré-positionnement (42) des éléments de liaison (5) des moyens d'ouverture à une serrure.

2. Dispositif selon la revendication 1, **caractérisé en ce que** les moyens de solidarisation mutuelle de la plaque intermédiaire de montage (4) et de la commande d'ouverture extérieure (3) comprennent des moyens de clipsage mutuel.

3. Dispositif selon la revendication 1, **caractérisé en ce que** la plaque intermédiaire de montage (4) comporte une région périphérique (44) formant un contour fermé pour une lumière (43) destinée à l'insertion d'au moins une partie de la commande d'ouverture extérieure (3) comprenant des moyens de solidarisation mutuelle (32), tandis qu'au moins une autre partie de la commande d'ouverture extérieure (3) s'étend extérieurement au panneau extérieur (1 ) de la porte.

4. Dispositif selon la revendication 3, **caractérisé en ce que** les moyens de solidarisation mutuelle (41) de la plaque intermédiaire de montage (4) comprennent des languettes prolongeant la région périphérique (44), en saillie vers l'intérieur de la lumière (43).

5. Dispositif selon la revendication 1, **caractérisé en ce qu'**il comporte une vis (6) ayant un corps traversant le chant (2) de porte, ce corps comportant un filetage coopérant avec un taraudage porté par la plaque intermédiaire de montage (4).

6. Dispositif selon la revendication 1, **caractérisé en ce que** la plaque intermédiaire de montage (4) est montée sur la plaque support du module en étant à distance de celle-ci et déplaçable en translation parallèlement à elle-même en restant dans un même plan.

7. Dispositif selon la revendication 4, **caractérisé en ce que** les moyens de solidarisation mutuelle (32) de la commande d'ouverture extérieure (3) comprennent des doigts coudés comportant une face adaptée pour venir au moins partiellement en vis-à-vis d'une face des languettes (41) de la plaque intermédiaire de montage (4) qui est tournée vers l'intérieur de la porte, et cette face des doigts coudés est inclinée par rapport à la face en vis-à-vis des languettes, de telle sorte que lorsque ces deux faces sont en contact et la plaque intermédiaire de montage (4) est maintenue dans son propre plan et susceptible de se déplacer seulement dans ce plan tandis que la commande d'ouverture extérieure (3) est mise dans l'impossibilité de se déplacer dans la même direction que la plaque intermédiaire de montage, le déplacement de la plaque intermédiaire de montage (4), dans une direction dans laquelle la face inclinée du doigt en L(32) converge vers la face de la commande d'ouverture extérieure qui le porte, entraîne un mouvement de la partie extérieure au panneau extérieur (1) de porte de la commande d'ouverture extérieure (3) en direction du plan de la plaque intermédiaire de montage (4) et son serrage contre le panneau extérieur (1).

8. Dispositif selon les revendications 5 et 7, **caractérisé en ce que** la vis (6) s'étend le long d'un axe central parallèle au plan de la plaque intermédiaire de montage (4), et la rotation de cette vis entraîne un mouvement de la plaque intermédiaire de montage en direction de la tête de la vis et le serrage de la commande d'ouverture extérieure (3) contre le panneau extérieur (1) de porte.

9. Dispositif selon la revendication 5, **caractérisé en ce que** la plaque intermédiaire de montage (4) comporte une patte (45) s'étendant perpendiculairement au plan de la plaque et portant le taraudage coopérant avec le filetage de la vis (6).

10. Dispositif selon la revendication 1, **caractérisé en ce que** les moyens de solidarisation et de pré-positionnement (42) des éléments de liaison (5) des moyens d'ouverture à une serrure comprennent un support d'éléments sous la forme d'une patte de la plaque intermédiaire de montage (4), s'étendant perpendiculairement au plan de la plaque (4) et comportant des fentes pour recevoir les éléments de liaison (5).

11. Dispositif selon la revendication 1, **caractérisé en ce que** les moyens de liaison (5) des moyens d'ouverture à une serrure comportent un manchon (51) présentant extérieurement une gorge (52) de solidarisation aux moyens de solidarisation et de pré-positionnement (42).

12. Dispositif selon la revendication 1, **caractérisé en ce que** la plaque intermédiaire de montage (4) est montée sur la plaque support du module et fixe par rapport à elle.

13. Dispositif selon la revendication 1, **caractérisé en ce que** les moyens de solidarisation et de pré-positionnement des éléments de liaison des moyens d'ouverture à une serrure comprennent un support d'éléments séparé de la plaque intermédiaire de montage et muni d'une plaque de base comportant des trous traversants pour recevoir les éléments de liaison (5) des moyens d'ouverture à une serrure, et des organes de fixation amovible pour fixer ces moyens de solidarisation à la commande d'ouverture extérieure.

14. Dispositif selon la revendication 1, **caractérisé en ce que** les éléments de liaison (5) des moyens d'ouverture à une serrure comprennent au moins un câble souple.

15. Dispositif selon la revendication 1, **caractérisé en ce que** les éléments de liaison (5) des moyens d'ouverture à une serrure comprennent au moins une tige.

## Patentansprüche

1. Montagevorrichtung für den Türgriff einer Fahrzeugtür, wobei die Tür mindestens ein äußeres Türblech (1) umfasst, das geeignet ist, einen äußeren Türgriff (3) aufzunehmen, der Mittel zum manuellen Öffnen und Mittel zum Öffnen mit Schlüssel, eine Türkante (2) und eine Montagezwischenplatte (4) umfasst, wobei diese Montagezwischenplatte (4) und dieser äußere Türgriff (3) Mittel zur gegenseitigen Verbindung (41, 32) umfassen, **dadurch gekennzeichnet, dass** sie ein Anbaumodul umfasst, das aus einer Tragplatte und Anbauelementen besteht, die von der Tragplatte getragen werden, und umfassend Verbindungselemente (5) der Öffnungsmittel des Türgriffs (3) mit einem Schloss, wobei die Montagezwischenplatte (4) zwischen diesem und dem Außenblech (1) von der Tragplatte des Moduls getragen wird, wobei die Montagezwischenplatte (4) und der äußere Türgriff (3) Mittel zur Verbindung und Anordnung (42) der Verbindungselemente (5), die die Öffnungsmittel mit einem Schloss verbinden, umfassen.

2. Vorrichtung nach Anspruch 1, **dadurch gekennzeichnet, dass** die Mittel zur gegenseitigen Verbindung der Montagezwischenplatte (4) mit dem äußeren Türgriff (3) Mittel zur gegenseitigen Verclipsung umfassen.

3. Vorrichtung nach Anspruch 1, **dadurch gekennzeichnet, dass** die Montagezwischenplatte (4) einen Umfangsbereich (44) aufweist, der einen geschlossenen Umriss für eine Öffnung (43) formt, die zur Aufnahme mindestens eines Abschnitts des äußeren Türgriffs (3) bestimmt ist, der Mittel zur gegenseitigen Verbindung (32) umfasst, während mindestens ein anderer Abschnitt des äußeren Türgriffs (3) außerhalb des Außenblechs (1) der Tür verläuft.

4. Vorrichtung nach Anspruch 3, **dadurch gekennzeichnet, dass** die Mittel zur gegenseitigen Verbindung (41) der Montagezwischenplatte (4) Zungen umfassen, die vom Umfangsbereich (44) zum Inneren der Öffnung (43) hin vorspringen.

5. Vorrichtung nach Anspruch 1, **dadurch gekennzeichnet, dass** sie eine Schraube (6) umfasst, deren Körper durch die Türkante (2) verläuft, wobei dieser Körper ein Gewinde aufweist, das mit einem Gewinde zusammenwirkt, das von der Montagezwischenplatte (4) getragen wird.

6. Vorrichtung nach Anspruch 1, **dadurch gekennzeichnet, dass** die Montagezwischenplatte (4) auf der Tragplatte des Moduls befestigt ist, wobei sie von dieser beabstandet ist und parallel zu sich selbst verschiebbar ist, wobei sie in derselben Ebene bleibt.

7. Vorrichtung nach Anspruch 4, **dadurch gekennzeichnet, dass** die Mittel zur gegenseitigen Verbindung (32) des äußeren Türgriffs (3) geknickte Finger umfassen, die eine Fläche aufweisen, die geeignet ist, um mindestens partiell einer Fläche der Zungen (41) der Montagezwischenplatte (4) gegenüberzuliegen, die dem Inneren der Tür zugewandt ist, und diese Fläche der geknickten Finger relativ zu den gegenüberliegenden Zungen geneigt ist, so dass die Verschiebung der Montagezwischenplatte (4) in eine Richtung, in der die geneigte Fläche des Fingers in L(32) zur Fläche des äußeren Türgriffs, von dem er getragen wird, hin konvergiert, eine Verschiebung des Abschnitts des äußeren Türgriffs (3), der außerhalb des Außenblechs (1) der Tür liegt, in Richtung der Ebene der Montagezwischenplatte (4) und seinen Anzug gegen das Außenblech (1) zur Folge hat, wenn diese zwei Flächen in Kontakt sind und die Montagezwischenplatte (4) in ihrer eigenen Ebene gehalten wird und nur in dieser Ebene beweglich ist, während der äußere Türgriff (3) in einem Zustand ist, in dem er nicht in die gleiche Richtung wie die Montagezwischenplatte bewegt werden kann.

8. Vorrichtung nach den Ansprüchen 5 und 7, **dadurch gekennzeichnet, dass** die Schraube (6) entlang einer Mittelachse verläuft, die parallel zur Ebene der Montagezwischenplatte (4) liegt, und die Drehung dieser Schraube eine Verschiebung der Montagezwischenplatte in Richtung des Schraubenkopfs und den Anzug des äußeren Türgriffs (3) gegen das Außenblech (1) der Tür zur Folge hat.

9. Vorrichtung nach Anspruch 5, **dadurch gekennzeichnet, dass** die Montagezwischenplatte (4) eine Lasche (45) umfasst, die rechtwinklig zur Ebene der Platte verläuft und das Gewinde trägt, das mit dem Gewinde der Schraube (6) zusammenwirkt.

10. Vorrichtung nach Anspruch 1, **dadurch gekennzeichnet, dass** die Mittel zur Verbindung und Anordnung (42) der Verbindungselemente (5) der Öffnungsmittel mit einem Schloss einen Elementträger in Form einer Lasche der Montagezwischenplatte (4) umfassen, die rechtwinklig zur Ebene der Platte (4) verläuft und Schlitze aufweist, um die Verbindungselemente (5) aufzunehmen.

11. Vorrichtung nach Anspruch 1, **dadurch gekennzeichnet, dass** die Verbindungsmittel (5) der Öffnungsmittel mit einem Schloss eine Hülse (51) umfassen, die eine äußere Nut (52) zur Verbindung mit den Mitteln zur Verbindung und Anordnung (42) aufweist.

12. Vorrichtung nach Anspruch 1, **dadurch gekennzeichnet, dass** die Montagezwischenplatte (4) auf der Tragplatte des Moduls befestigt ist und dieser gegenüber feststeht.

13. Vorrichtung nach Anspruch 1, **dadurch gekennzeichnet, dass** die Mittel zur Verbindung und Anordnung der Verbindungselemente der Öffnungsmittel mit einem Schloss einen Elementträger umfassen, der von der Montagezwischenplatte getrennt ist und mit einer Grundplatte versehen ist, die Durchgangslöcher aufweist, um die Verbindungselemente (5) aufzunehmen, die die Öffnungsmittel mit einem Schloss verbinden, und abnehmbare Befestigungsorgane, um diese Verbindungsmittel am äußeren Türgriff zu befestigen.

14. Vorrichtung nach Anspruch 1, **dadurch gekennzeichnet, dass** die Verbindungselemente (5) der Öffnungsmittel mit einem Schloss mindestens ein flexibles Kabel umfassen.

15. Vorrichtung nach Anspruch 1, **dadurch gekennzeichnet, dass** die Verbindungselemente (5) der Öffnungsmittel mit einem Schloss mindestens eine Stange umfassen.

## Claims

1. Mounting device to control the opening of a vehicle door for a door comprising at least one external door panel (1) suitable to receive an external opening control (3) comprising manual opening means and key opening means, a door edge (2), and an intermediate mounting plate (4), said intermediate mounting plate (4) and said external opening control (3) comprising mutual interlocking means (41, 32), **characterised in that** it comprises a fitting module comprising a support plate and fitting elements carried by the support plate, and comprising means (5) for connecting the opening means of the opening control (3) to a lock, the said intermediate mounting plate (4) being carried by the support plate of the module between the latter and the external panel (1), the intermediate mounting plate (4) and the external opening control (3) comprising means (42) for interlocking and pre-positioning the connecting elements (5) of the opening means to a lock.

2. Device according to claim 1, **characterised in that** the mutual interlocking means of the intermediate mounting plate (4) and the external opening control (3) comprise mutual clipping means.

3. Device according to claim 1, **characterised in that** the intermediate mounting plate (4) comprises a peripheral area (44) forming a closed contour for a light (43) intended for the fitting of a least one part of the external opening control (3) comprising mutual interlocking means (32), while at least one other part of the external opening control (3) extends outwardly to the external panel (1) of the door.

4. Device according to claim 3, **characterised in that** the mutual interlocking means (41) of the intermediate mounting plate (4) comprise tabs which extend the peripheral area (44), projecting towards the inside of the light (43).

5. Device according to claim 1, **characterised in that** it comprises a screw (6) with a body that traverses the edge (2) of the door, this body comprising a thread co-operating with a threaded hole carried by the intermediate mounting plate (4).

6. Device according to claim 1, **characterised in that** the intermediate mounting plate (4) is mounted on the support plate of the module which is separate from the latter and displaceable in translation parallel to itself while remaining in the same plane.

7. Device according to claim 4, **characterised in that** the mutual interlocking means (32) of the external opening control (3) comprise bent fingers forming a face to come at least partially opposite a face of the tabs (41) of the intermediate mounting plate (4) which is facing the inside of the door, and this face of the bent fingers is inclined relative to the face opposite the tabs in such a way that when these two faces are in contact and the intermediate mounting plate (4) is maintained in its own plane and may only be displaced in this plane while the external opening control (3) is unable to be displaced in the same direction as the intermediate mounting plate, the displacement of the intermediate mounting plate (4), in the direction in which the inclined face of the L-shaped finger (32) converges towards the face of the external opening control which supports it, causes a movement of the external part of the external door panel (1) of the external opening control (3) in the direction of the plane of the intermediate mounting plate (4) and its locking against the external panel (1).

8. Device according to claims 5 to 7, **characterised in that** the screw (6) extends along a central axle parallel to the plane of the intermediate mounting plate (4), and the rotation of this screw causes the intermediate mounting plate to move in the direction of the head of the screw and the locking of the external opening control (3) against the external door panel (1).

9. Device according to claim 5, **characterised in that** the intermediate mounting plate (4) comprises a lug (45) extending perpendicular to the plane of the plate and carrying the threaded hole co-operating with the thread of the screw (6).

10. Device according to claim 1, **characterised in that** the means (42) for interlocking and pre-positioning the connecting elements (5) of the opening means to a lock comprise a support for the elements in the form of a lug on the intermediate mounting plate (4), extending perpendicular to the plane of the plate (4) and comprising slots to receive the connecting elements (5).

11. Device according to claim 1, **characterised in that** the means (5) for connecting the opening means to a lock comprise a sleeve (51) having a groove (52) on the outside to connect to the interlocking and pre-positioning means (42).

12. Device according to claim 1, **characterised in that** the intermediate mounting plate (4) is mounted on the support plate of the module and fixed relative to it.

13. Device according to claim 1, **characterised in that** the means for interlocking and pre-positioning the connection means of the opening means to a lock comprise a support for the elements which is separate from the intermediate support plate and is provided with a base plate carrying traversing holes to receive the elements (5) for connecting the opening means to a lock, and detachable fixing members to fix these interlocking means to the external opening control.

14. Device according to claim 1, **characterised in that** the means (5) for connecting the opening means to a lock comprise at least one flexible cable.

15. Device according to claim 1, **characterised in that** the means (5) for connecting the opening means to a lock comprise at least one rod.
